# EUROPÄISCHE PATENTANMELDUNG

(11) **EP 2 520 890 A1**
(43) Veröffentlichungstag der Anmeldung: **07.11.2012**
(21) Anmeldenummer: 11164597.4
(22) Anmeldetag: 03.05.2011
(51) Int. Cl.: F28D 19/04

(54) **Rotationswärmetauscher**

(71) Anmelder: Hoval Aktiengesellschaft, 9490 Vaduz (LI)
(72) Erfinder: Geiselhart, Martin, 88416 Ochsenhausen (DE); Hausbichler, Hannes, Ing., 6900 Bregenz (AT)
(74) Vertreter: Zenz

(57) **Zusammenfassung**

Die vorliegende Erfindung betrifft einen Rotationswärmetauscher, und insbesondere einen Rotationswärmetauscher (1) mit einer um eine Achse rotierenden Speichermasse (2) mit einer Vielzahl von Strömungskanälen (3) und einer ersten und einer zweiten Zylinderstirnfläche (10, 20), einem Gehäuse (4), wobei das Gehäuse (4) derart ausgebildet ist, dass es an den Zylinderstirnflächen (10, 20) der Speichermasse (2) einander zugeordnete Anström- (11, 21) und Abströmflächen (12, 22) freigibt, wobei eine Anströmfläche (11, 21) auf einer Zylinderstirnfläche mit einer Abströmfläche (12, 22) auf der anderen Zylinderstirnfläche korrespondiert, und mit einer Blende (30, 40), die gegenüber einer Teilfläche einer Zylinderstirnseite (20, 10) einen Hohlraum (31) definiert, wobei die Teilfläche der Zylinderstirnseite teilweise durch eine Zuluftabströmfläche (22) und teilweise durch eine Abluftanströmfläche (21) gebildet ist, und wobei ein erster Abschnitt der mit dem Hohlraum (31) korrespondierenden Teilfläche der anderen Zylinderstirnfläche (10, 20) Teil einer Zuluftanströmfläche (11) ist und ein zweiter Abschnitt der mit dem Hohlraum (31) korrespondierenden Teilfläche der anderen Zylinderstirnfläche (10, 20) Teil einner Abluftabströmfläche (12) ist, so dass die über den ersten Abschnitt eintretende Frischluft über den Hohlraum umgelenkt wird und in dem zweiten Abschnitt zumindest teilweise austritt und der Fortluft zugeführt wird. Der Rotationswärmetauscher ist dadurch gekennzeichnet, dass die von der Blende (30) abgedeckte Teilfläche der Zylinderstirnfläche (20, 10) durch eine Variation der Größe der Blende (31) einstellbar ist.

## Beschreibung

Die vorliegende Erfindung betrifft einen Rotationswärmetauscher, und insbesondere einen Rotationswärmetauscher mit einer um eine Achse rotierenden kreiszylindrischen Speichermasse mit einer Vielzahl von Strömungskanälen und einer ersten und einer zweiten Zylinderstirnfläche, einem die Mantelfläche der Speichermasse abdeckenden Gehäuse, wobei das Gehäuse derart ausgebildet ist, dass es an den Zylinderstirnflächen der Speichermasse aneinander zugeordnete Anström- und Abströmflächen freigibt, wobei eine Anströmfläche auf einer Zylinderstirnfläche mit einer Abströmfläche auf der anderen Zylinderstirnfläche korrespondiert, und mit einer Blende, die gegenüber einer Teilfläche einer Zylinderstirnseite einen Hohlraum definiert, wobei die Teilfläche der Zylinderstirnfläche teilweise durch eine Zuluftabströmfläche und teilweise durch eine Abluftanströmfläche gebildet ist und wobei ein erster Abschnitt der mit dem Hohlraum korrespondierenden Teilfläche der anderen Zylinderstirnfläche Teil der Zuluftanströmfläche ist und ein zweiter Abschnitt der mit dem Hohlraum korrespondierenden Teilfläche der anderen Zylinderstirnfläche Teil der Abluftabströmfläche ist, so dass die über den ersten Abschnitt eintretende Frischluft über den Hohlraum umgelenkt wird und in dem zweiten Abschnitt zumindest teilweise austritt und der Fortluft zugeführt wird.

Rotationswärmetauscher werden vorwiegend in raumlufttechnischen Anlagen zum Zweck der Wärmerückgewinnung mittels regenerativer Wärmeübertragung eingesetzt. Eine durchlässige Speichermasse rotiert üblicherweise mit Drehzahl von 1 bis 20 U/min und überträgt Wärme und optional Feuchtigkeit zwischen üblicherweise zwei Luftströmen, gewöhnlich im Druckverlustbereich von 100 bis 300 Pa und Differenzdrücken von bis zu 2000 Pa.

Bei üblichen Rotationswärmetauschern wird durch einen Bereich der Speichermasse warme Abluft geblasen, welche Wärme auf die Wände der Strömungskanäle überträgt. Bei Weiterrotation der Speichermasse erreichen die aufgewärmten Kanäle einen Bereich, in welchem die Strömungskanäle mit kalter Außen- bzw. Frischluft beaufschlagt werden, und die aufgewärmten Kanalwände geben die aufgenommene Energie an die durchströmende Außenluft ab und kühlen dabei selber ab.

Die Strömungskanäle sind noch mit warmer Abluft gefüllt, wenn diese aufgrund der Rotation der Speichermasse in den Bereich gelangen, in dem kalte Außenluft diese durchströmt. Durch diese Mitrotation entsteht ein unerwünschter Umluftanteil, da noch in den Strömungskanälen befindliche Abluft von einströmender Außenluft aus der Speichermasse hin zu der Zuluftabströmfläche bewegt wird und die Speichermasse zusammen mit Außenluft als Zuluft verlässt. Verunreinigungen aus der Abluft werden so in die Zuluft eingetragen.

Zur Vermeidung des Umluftanteils (bei der Zuluft) weisen einige Rotationswärmetauscher eine sogenannte "Spülzone" auf, welche an der Trennstelle zwischen der Zuluftabströmfläche und der Abluftanströmfläche angeordnet ist und bei welcher Außenluft in mit Abluft gefüllte Strömungskanäle umgelenkt und aus diesen der Fortluft zugeführt wird, so dass die Strömungskanäle bei Eintritt in den Bereich der Frischluftanströmfläche weitgehend von Abluft gereinigt sind.

Unerwünschter Nebeneffekt der Spülzone ist, dass der durch die Spülzone bedingte Spülluftstrom die zur Übertragung auf die Frisch- bzw. Zuluft gedachte Wärmeenergie der Abluft zum Teil ungenutzt in die Fortluft entweichen lässt und so die Energieeffizienz des Rotationswärmetauschers gemindert ist.

Der Erfindung liegt die Aufgabe zugrunde, einen Rotationswärmetauscher mit einer verbesserten Energieeffizienz bereitzustellen.

Die Aufgabe wird erfindungsgemäß durch einen Rotationswärmetauscher mit den Merkmalen des Patentanspruchs 1 gelöst. Der erfindungsgemäße Rotationswärmetauscher weist eine um eine Achse rotierende kreiszylindrische Speichermasse mit einer Vielzahl von Strömungskanälen und einer ersten und einer zweiten Zylinderstirnfläche auf. Der Rotationswärmetauscher umfasst ein Gehäuse, welches die Mantelfläche der Speichermasse abdeckt und eine Leckage, üblicherweise unter Verwendung einer Dichtung, hin zum Gehäuse verhindert. Das Gehäuse ist derart ausgebildet, dass es an den Zylinderstirnflächen der Speichermasse einander zugeordnete Anström- und Abströmflächen freigibt, wobei eine Anströmfläche auf einer Zylinderstirnfläche mit einer Abströmfläche auf der anderen Zylinderstirnfläche korrespondiert. An diese Anström- und Abströmflächen schließen sich verschiedene Kanäle (für Frischluft, Zuluft, Abluft und Fortluft) an, die selber aber nicht Teil des Rotationswärmetauschers sind.

Der erfindungsgemäße Rotationswärmetauscher umfasst ferner eine Blende, die gegenüber einer Teilfläche einer Zylinderstirnfläche einen Hohlraum definiert, wobei dieser Hohlraum üblicherweise als Spülzone bezeichnet wird. Die überdeckte Teilfläche der Zylinderstirnfläche ist teilweise durch eine Zuluftabströmfläche und teilweise durch eine Abluftanströmfläche gebildet, wobei ein erster Abschnitt der mit dem Hohlraum korrespondierenden Teilfläche der anderen Zylinderstirnfläche Teil der Zuluftanströmfläche und ein zweiter Abschnitt der mit dem Hohlraum korrespondierenden Teilfläche der anderen Zylinderstirnfläche Teil der Abluftabströmfläche ist, so dass die über den ersten Abschnitt eintretende Frischluft über den Hohlraum umgelenkt wird und in dem zweiten Abschnitt zumindest teilweise austritt und der Fortluft zugeführt wird und dabei die entsprechenden Strömungskanäle weitgehend von Abluft reinigt. Die Anordnung der Blende auf der Zylinderstirnfläche bedingt die Rotationsrichtung der Speichermasse, d.h. diese rotiert bei Draufsicht auf die Blende nach rechts (und von der Frischluftseite betrachtet nach links).

Bei dem erfindungsgemäßen Rotationswärmetauscher ist die Blende derart ausgeführt, dass die von der Blende abgedeckte Teilfläche der Zylinderstirnfläche durch eine Variation der Größe bzw. der Dimensionierung der Blende einstellbar ist. Dazu ist die Blende üblicherweise mehrteilig ausgebildet, beim entsprechend geringen Drücken kann aber auch ein zumindest teilweise elastisches Blendenmaterial verwendet werden.

Je besser die Blende (und damit die Spülzone) in ihrer Dimensionierung an die gerade wirkenden Luftströmungen bzw. die Drehzahl und Tiefe der Speichermasse angepasst ist, desto besser ist das Verhältnis der Spülwirkung zum Energieverlust, d.h. desto besser ist die Energieeffizienz. Das Ausmaß der Luftmenge, welche über die Spülzone in die Fortluft gelangt, hängt unter anderem von der aktuell zu- und abgeführten Gesamtluftmenge, der Rotationsgeschwindigkeit der Speichermasse und von der Größe der Spülzone selbst ab. Die Spülzone ist daher je nach Anlagenauslegung unterschiedlich zu bauen.

Durch die Variation der Größe der Blende ist eine einfache Anpassung des Rotationswärmetauschers an die jeweiligen Anforderungen möglich, und die Effizienz des Rotationswärmetauschers wird damit erheblich gesteigert. Indem die Größe bzw. die Dimensionierung der Blende an den jeweiligen Verwendungszweck angepasst wird, wird der Spülluftstrom stets möglichst gering gehalten und nur die unbedingt notwendige Abluft wird in die Fortluft gespült, so dass ein größerer Teil der Abluft zur Wärmeübertragung genutzt werden kann, wodurch die Energieeffizienz des Rotationswärmetauschers gesteigert ist.

Bei einer bevorzugten Ausführungsform umfasst die Blende zwei Teilstücke in Form eines Kreissektors, die bei der Achse der Speichermasse an dem Gehäuse befestigt sind, und die abgedeckte Teilfläche der Zylinderstirnfläche ist über eine Einstellung des Öffnungswinkels (bzw. Mittelpunktswinkel) der durch die Teilstücke gebildeten Blende einstellbar. Eine derartige Ausgestaltung der Blende ist aufgrund der Geometrie eines Rotationswärmetauschers besonders bevorzugt, da eine entsprechend ausgebildete Blende hinsichtlich ihrer radialen Abmessung an die relative Rotationsgeschwindigkeit der Speichermasse angepasst ist.

Alternativ ist die Blende bei der Achse der Speichermasse an dem Gehäuse befestigt und durch (parallel) gegeneinander verschiebbare Abschnitte gebildet. Eine derart ausgebildete Blende bildet beispielsweise ein in der Höhe bzw. der Breite verstellbares Rechteck.

Die Größe bzw. Dimensionierung der Blende kann bereits bei der Montage des Rotationswärmetauschers festgelegt werden, indem entsprechende Blendenbausätze verwendet werden. Es ist jedoch bevorzugt, dass die Größe bzw. Dimensionierung der Blende im laufenden Betrieb des Rotationswärmetauschers einstellbar ist, wobei es besonders bevorzugt ist, dass der Blende ein Stellmotor zugeordnet ist, mit welchem die von der Blende abgedeckte Teilfläche der Zylinderstirnfläche einstellbar ist.

Alternativ umfasst die Blende Rastmittel, mit dem die von der Blende abgedeckte Teilfläche der Zylinderstirnfläche einstellbar und fixierbar ist. Um die Blende über die Rastmittel einzustellen ist es jedoch erforderlich, den Betrieb des Rotationswärmetauschers vorübergehend einzustellen. Eine solche Variante kann jedoch dann sinnvoll sein, wenn eine entsprechende Einstellung nur gelegentlich durchzuführen ist und eine kostengünstige Alternative gewünscht ist.

Sofern der Blende ein Stellmotor zugeordnet ist, ist es bevorzugt, dass dem Rotationswärmetauscher zumindest ein Strömungsmesser zugeordnet ist, der über eine Elektronik mit dem Stellmotor gekoppelt ist, so dass die Blende in Abhängigkeit von Strömungsverhältnissen durch die Speichermasse einstellbar ist.

Im Nachfolgenden wird die Erfindung anhand mehrerer in der Zeichnung dargestellter bevorzugter Ausführungsbeispiele näher erläutert. In der Zeichnung zeigt:
Figur 1A eine Schrägansicht eines ersten Ausführungsbeispiels des erfindungsgemäßen Rotationswärmetauschers mit einer Kreissektor-Blende;
Figur 1B eine weitere Schrägansicht des in Figur 1A gezeigten Ausführungsbeispiels des erfindungsgemäßen Rotationswärmetauschers, wobei die Blende bei Figur 1B gegenüber Figur 1A verstellt ist;
Figur 2A eine schematische Draufsicht auf ein zweites Ausführungsbeispiel des erfindungsgemäßen Rotationswärmetauschers; und
Figur 2B eine seitliche Schnittansicht durch einen erfindungsgemäßen Rotationswärmetauschers, wobei diese Schnittansicht die Luftströmungen innerhalb des Rotationswärmetauschers verdeutlicht.

Figur 1 zeigt eine Schrägansicht eines ersten Ausführungsbeispiels des erfindungsgemäßen Rotationswärmetauschers 1 mit einer in einem Gehäuse 4 angeordneten Speichermasse 2. Die Speichermasse ist kreiszylindrisch ausgeführt und umfasst eine Vielzahl von Strömungskanälen 3 (siehe Figur 2B) und eine erste und eine zweite Zylinderstirnfläche 10, 20. Die Speichermasse 2 und das Material dieser sind üblicherweise auf den Verwendungszweck des Rotationswärmetauschers 1 abgestimmt. Sofern auch die Rückgewinnung von Feuchtigkeit gewünscht ist, sind die Strömungskanäle 3 üblicherweise mit einem entsprechenden Material ausgestattet. Das Gehäuse 4 deckt die Mantelfläche der Speichermasse 2 derart ab, dass eine Leckage in das Gehäuse 4 selbst weitgehend vermieden ist. Dazu ist zwischen dem Gehäuse 4 und dem Speicherrand eine (nicht gezeigte) Dichtung angebracht. Das Gehäuse 4 ist derart ausgebildet, dass beide Zylinderstirnflächen 10, 20 der Speichermasse 2 jeweils eine Anström- 11, 21 und eine Abströmfläche 12, 22 aufweisen, wobei diese Unterteilung der Stirnflächen bei dem gezeigten Ausführungsbeispiel durch einen zu dem Gehäuse gehörenden Mittelholm 4b erreicht ist.

An das Gehäuse 4 schließen sich vier lediglich schematisch dargestellte Luftkanäle an, wobei Außenluft bzw. Frischluft 51 über einen Kanal dem Rotationswärmetauscher 1 zugeführt wird und über eine Anströmfläche 11 (die Zuluftanströmfläche) in die Speichermasse 2 bzw. die Strömungskanäle 3 der Speichermasse 2 eintritt und diese über die Abströmfläche 12 verlässt. Die die Speichermasse 2 verlassende Luft wird über einen Kanal fortgeführt und wird als Zuluft 52 bezeichnet, somit die Abströmfläche 22 als Zuluftabströmfläche.

Bei dem gezeigten Ausführungsbeispiel sind die Frischluft 51 und die Zuluft 52 in den oberen Kanälen geführt. In den unteren Kanälen wird Abluft 61 dem Rotationswärmetauscher zugeführt und tritt über eine Anströmfläche 21, der Abluftanströmfläche, in die Strömungskanäle 3 des Rotationswärmetauschers 1 ein. Nach Durchtritt durch die Strömungskanäle 3 und Übertragung der Wärmeenergie auf die Kanalwände verlässt die Abluft über eine Abströmfläche 12, die Abluftabströmfläche, die Speichermasse 2 und wird als Fortluft 62 über einen entsprechenden Kanal fortgeführt.

Bei dem in Figur 1A gezeigten Ausführungsbeispiel umfasst der Rotationswärmetauscher ferner eine zwei Teilstücke 30a und 30b umfassende Blende 30, wobei die beiden Teilstücke 30a und 30b als Kreissektoren ausgeführt sind und bei der Achse der Speichermasse an dem Gehäuse 4 befestigt sind, wobei die Befestigung bei dem gezeigten Ausführungsbeispiel an dem Mittelholm 4b stattfindet. Der Mittelholm 4b selber kann über die gesamte Zylinderstirnfläche geführt sein, wobei bei solcher Führung darauf zu achten ist, dass der Hohlraum derart ausgebildet ist, dass eine Durchströmung gewährleistet ist. Alternativ kann der Mittelholm 4b lediglich bis zur Achse geführt sein.

Die beiden Teilstücke 30a und 30b der Blende sind so aufeinander abgestimmt, dass sie sich gegen- oder ineinander verschieben, wenn die Größe der Blende (d.h. der Mittelpunktwinkel des durch die Blende gebildeten Kreissektors) verändert wird, wobei dafür Sorge zu tragen ist, dass die Blende gegenüber den angrenzenden Bauteilen weitgehend dicht ist.

Die Blende 30 umfasst ferner einen Stellmotor 30d, über welchen der von der Blende abgedeckte Winkelbereich der Zylinderstirnfläche 20, also der Öffnungswinkel des Kreissektors, eingestellt werden kann (indem die Kreissektor-Teilstücke gegeneinander bewegt werden). Der Stellmotor 30d ist zumindest mit einem Strömungssensor 70a, 70b gekoppelt, so dass die Blende 30 in Reaktion auf beispielsweise die Strömungsgeschwindigkeit in dem Abluftkanal eingestellt werden kann. Die Blende erstreckt sich über einen Teilbereich der Zuluftabströmfläche 22 und der Abluftanströmfläche 21, so dass bei einer Rotation in Richtung R die Strömungskanäle 3 der Speichermasse 2 mit Abluft beladen in den von der Blende abgedeckten Teil der Abluftanströmfläche eintreten. Wichtig ist, dass in dem abgedeckten Teil der Abluftanströmfläche keine weitere Beaufschlagung der Strömungskanäle 3 mit Abluft mehr stattfindet, sondern die Frischluft, die in dem Abschnitt der Frischluftanströmfläche 11 in die Strömungskanäle der Speichermasse eintritt, die dem von der Blende abgedeckten Teil der Zuluftabströmfläche entspricht, in diesem Bereich die Abluft aus den Kanälen in die Fortluft spült.

Figur 1B zeigt eine Schrägsicht auf das bereits in Figur 1A gezeigte Ausführungsbeispiel, wobei die Blende 30 bei dieser Figur in der Größe verändert ist, nämlich gegenüber der Blende 30 in Figur 1A verkleinert. Die Blende 30 deckt einen geringen Abschnitt der Zuluftabströmfläche 22 sowie einen geringen Teil der Abluftanströmfläche 21 ab, wodurch die Spülleistung der Blende zwar verringert ist, die Energierückgewinnung aus der Abluft jedoch erhöht, da weniger Abluft in die Fortluft gespült wird.

Figur 2B zeigt eine schematische Darstellung der Strömungsverhältnisse in den dem Rotationswärmetauscher zugeordneten Kanälen und der Speichermasse 2 des Rotationswärmetauschers. Die Frischluft 51 wird über einen entsprechenden Kanal dem Rotationswärmetauscher 1 zugeführt und tritt über die Anströmfläche 11 (Zuluftanströmfläche) in die Strömungskanäle 3 der Speichermasse 2 ein. In die Strömungskanäle eingetragene Luft durchwandert diese, nimmt die Wärme der Speichermasse auf und tritt bei nicht von einer Blende abgedeckten Strömungskanälen an der Abströmfläche 22 (Zuluftabströmfläche) aus der Speichermasse aus und wird als Zuluft 52 über einen entsprechenden Kanal fortgeführt.

Abluft 21, die mit rückzugewinnender Wärmeenergie beladen ist, tritt über die Anströmfläche 21 (die Abluftanströmfläche) in die Strömungskanäle 3 der Speichermasse 2 ein. Nach Durchtritt der Strömungskanäle, bei welchen die Abluft Energie an die Strömungskanalwände abgibt, tritt ein Großteil der Abluft über die Abluftabströmfläche 12 aus dem Rotationswärmetauscher aus und wird als Fortluft 62 über einen entsprechenden Kanal fortgeführt.

Aufgrund der Rotation (und der Rotationsrichtung) der Speichermasse 2 wandern einige der mit Abluft beladenen Strömungskanäle 3 in den Bereich des Rotationswärmetauschers, bei welchem Frischluft über die Zuluftanströmfläche 11 in die Speichermasse 2 eintritt. Die mitrotierte Abluft würde bei Nicht-Verwendung einer Spülkammer bzw. Blende 30 mit der Frischluft in die Zuluft getragen, so dass eine Kontaminierung der Zuluft stattfindet, wobei diese Kontaminierung von der Rotationsgeschwindigkeit und der Strömungsgeschwindigkeit in den Kanälen abhängt.

Zur Vermeidung der Mitrotation der Abluft umfasst der erfindungsgemäße Rotationswärmetauscher die einstellbare Blende 30, die einen Teil der Zuluftabströmfläche 22 und der Abluftanströmfläche 21 abdeckt. In dem von der Blende abgedeckten Bereich der Zuluftabströmfläche wird die Zuluft nach Austritt aus der Speichermasse durch den Hohlraum 31 der Blende 30 umgelenkt, und zwar in den von der Blende abgedeckten Abschnitt der Abluftanströmfläche 21. In diesem Abschnitt tritt die umgelenkte Luft wieder in die Strömungskanäle 3 ein und drückt bzw. spült die in diesen vorhandene Abluft aus den Strömungskanälen über die Abluftabströmfläche in den angeschlossenen Fortluftkanal. Die Größe der Blende 30 und damit die von dieser abgedeckten Teilfläche der Zuluftabströmfläche sowie der Abluftanströmfläche hängt wesentlich von der Strömungsgeschwindigkeit der verschiedenen Luftströme, der Tiefe der Speichermasse und der Rotationsgeschwindigkeit der Speichermasse ab.

Figur 2A zeigt ein zweites Ausführungsbeispiel des erfindungsgemäßen Rotationswärmetauschers. Bei dem in Figur 2A gezeigten Ausführungsbeispiel ist die Blende 40 nicht als Kreissektor ausgeführt, sondern bei dem gezeigten Ausführungsbeispiel ist die Blende 40 durch zwei gegeneinander verschiebbare rechteckige Blendenelemente 40a, 40b bereitgestellt. Die Blendenelemente selber sind bei der Achse der Speichermasse 2 an einem Holm 4b, der zu dem Gehäuse 4 des Rotationswärmetauschers 1 gehört, befestigt. Die der Achse abgewandte Seite der Blende 40 ist bei dem gezeigten Ausführungsbeispiel auf einer Führung 42 gelagert und kann über einen Motor 40d in der Größe verstellt werden, wobei eine Größenverstellung bei dem vorliegenden Ausführungsbeispiel eine Höhenverstellung bedeutet. Die Funktionsweise der Blende 40 entspricht ansonsten der der Blende 30.

Die vorstehend beschriebene Erfindung ist nicht auf die beiden beschriebenen und dargestellten Ausführungsbeispielen beschränkt. An den in den Zeichnungen dargestellten Ausführungsbeispielen können zahlreiche, für den Fachmann entsprechend der beabsichtigten Anwendung naheliegende Abänderungen vorgenommen werden, ohne dass dadurch der Bereich der Erfindung verlassen wird. Insbesondere ist die Ausgestaltung der einstellbaren Blende nicht auf die beiden in den Ausführungsbeispielen beschriebenen Formen beschränkt.

## Patentansprüche

1. Rotationswärmetauscher (1) mit
einer um eine Achse rotierenden kreiszylindrischen Speichermasse (2) mit einer Vielzahl von Strömungskanälen (3) und einer ersten und einer zweiten Zylinderstirnfläche (10, 20),
einem die Mantelfläche der Speichermasse (2) abdeckenden Gehäuse (4),
wobei das Gehäuse (4) derart ausgebildet ist, dass es an den Zylinderstirnflächen (10, 20) der Speichermasse (2) einander zugeordnete Anström- (11, 21) und Abströmflächen (12, 22) freigibt, wobei eine Anströmfläche (11, 21) auf einer Zylinderstirnfläche mit einer Abströmfläche (12, 22) auf der anderen Zylinderstirnfläche korrespondiert,
und mit einer Blende (30, 40), die gegenüber einer Teilfläche einer Zylinderstirnseite (20, 10) einen Hohlraum (31) definiert,
wobei die Teilfläche der Zylinderstirnseite teilweise durch eine Zuluftabströmfläche (22) und teilweise durch eine Abluftanströmfläche (21) gebildet ist,
und wobei ein erster Abschnitt der mit dem Hohlraum (31) korrespondierenden Teilfläche der anderen Zylinderstirnfläche (10, 20) Teil einer Zuluftanströmfläche (11) ist und ein zweiter Abschnitt der mit dem Hohlraum (31) korrespondierenden Teilfläche der anderen Zylinderstirnfläche (10, 20) Teil einner Abluftabströmfläche (12) ist, so dass die über den ersten Abschnitt eintretende Frischluft über den Hohlraum umgelenkt wird und in dem zweiten Abschnitt zumindest teilweise austritt und der Fortluft zugeführt wird,
**dadurch gekennzeichnet,**
**dass** die von der Blende (30) abgedeckte Teilfläche der Zylinderstirnfläche (20, 10) durch eine Variation der Größe der Blende (31) einstellbar ist.

2. Rotationswärmetauscher (1) nach Anspruch 1, **dadurch gekennzeichnet, dass** die Blende (30) zwei Teilstücke in Form eines Kreissektors (30a, 30b) umfasst, die bei der Achse der Speichermasse (2) an dem Gehäuse (4, 4b) befestigt sind und die abgedeckte Teilfläche der Zylinderstirnfläche über eine Einstellung des Öffnungswinkels der die Blende (30) bildenden Teilstücke einstellbar ist.

3. Rotationswärmetauscher (1) nach Anspruch 1, **dadurch gekennzeichnet, dass** die Blende (40) bei der Achse der Speichermasse (2) an dem Gehäuse (4) befestigt ist und durch gegeneinander verschiebbare Abschnitte (40a, 40b) gebildet ist.

4. Rotationswärmetauscher (1) nach einem der Ansprüche 1 - 3, **dadurch gekennzeichnet, dass** der Blende (30, 40) ein Stellmotor (30d, 40d) zugeordnet ist, mit welchem die von der Blende (30, 40) abgedeckte Teilfläche der Zylinderstirnfläche einstellbar ist.

5. Rotationswärmetauscher (1) nach einem der Ansprüche 1 - 3, **dadurch gekennzeichnet, dass** die Blende (30, 40) Rastmittel (30c, 40c) umfasst, mit denen die von der Blende abgedeckte Teilfläche der Zylinderstirnfläche einstellbar und fixierbar ist.

6. Rotationswärmetauscher (1) nach Anspruch 4, **dadurch gekennzeichnet, dass** der Rotationswärmetauscher zumindest einen Strömungsmesser (70a, 70b) umfasst, der über eine Elektronik mit dem Stellmotor (30d, 40d) gekoppelt ist, wobei die Blende in Abhängigkeit von der Strömungsverhältnissen durch die Speichermasse eingestellt wird.
